# EUROPÄISCHE PATENTSCHRIFT

(11) **EP 3 271 094 B1**
(45) Veröffentlichungstag und Bekanntmachung des Hinweises auf die Patenterteilung: **03.06.2020**
(21) Anmeldenummer: 15763825.5
(22) Anmeldetag: 04.08.2015
(51) Int. Cl.: B22C 15/08

(54) **VERFAHREN UND VORRICHTUNG ZUM HERSTELLEN EINER GUSSFORM FÜR DEN SANDGUSS**
METHOD AND DEVICE FOR PRODUCING A CASTING MOLD FOR SAND CASTING
PROCÉDÉ ET DISPOSITIF DE FABRICATION D'UN MOULE DE FONDERIE DESTINÉ À LA COULÉE EN SABLE

(30) Priorität: 20.03.2015 DE 102015205058
(43) Veröffentlichungstag der Anmeldung: 24.01.2018
(73) Patentinhaber: Künkel Wagner Germany GmbH, 31061 Alfeld/Leine (DE)
(72) Erfinder: MONTERO, Gelson G., 31061 Alfeld (Leine) (DE); SCHULZE, Ralf, 31061 Alfeld (Leine) (DE)
(74) Vertreter: Leonhard, Frank Reimund
(86) Internationale Anmeldenummer: PCT/DE2015/200433
(87) Internationale Veröffentlichungsnummer: WO 2016/150413

(56) Entgegenhaltungen:
- EP-A2- 0 295 472
- JP-A- S57 142 743
- JP-A- S60 115 346
- JP-A- 2003 205 347
- US-A- 4 976 303

## Beschreibung

Die Erfindung betrifft ein Verfahren zum Herstellen einer Gussform für den Sandguss, wobei ein Modell in einem Formkasten positioniert und der Formkasten mit Formsand (Grün- oder Feuchtsand - also Sand, Bentonit und Wasser) befüllt wird und wobei der Formsand um das Modell herum zu einer stabilen, zum Gießen geeigneten Form oder Teil-Form verdichtet wird. Des Weiteren betrifft die Erfindung eine entsprechende Vorrichtung, insbesondere zur Anwendung des erfindungsgemäßen Verfahrens.

Das hier in Rede stehende Verfahren dient der Herstellung einer Gussform für den Sandguss und fällt unter den Begriff "Formverfahren". Als Formverfahren bezeichnet man alternative Verfahren zur Herstellung einer Gussform für die Herstellung von Werkstücken aus vergießbaren Werkstoffen. Dabei gibt es unterschiedliche Verfahren, die sich beispielsweise darin unterscheiden, ob die Form von Hand oder maschinell hergestellt wird (Handformen, Maschinenformen), ob die Form beim Gießvorgang zerstört oder wiederverwendet werden kann (verlorene Formen, Dauerformen) und ob mit Einmalmodellen (verlorene Modelle, Feingießen und Vollformgießen), Dauermodellen (Handformen, Maschinenformen, Maskenformen, Vakuumformen) oder ohne Modelle gearbeitet wird (Stranggießen, Druckgießen, etc.).

Es geht also um die Herstellung einer Formsandform (Gussform), der ein Modell des zu gießenden Werkstücks zugrunde liegt, wobei das Modell in dem Formsand (als Formstoff) abgeformt wird.

Zum Herstellen einer solchen Form benötigt man einen Formkasten, der beispielsweise, wie das Modell, zweiteilig ausgeführt sein kann. Entsprechend können zwei Formkastenhälften vorgesehen sein. Die Formkästen sind regelmäßig oben und unten offen. Der verwendete Sand ist rieselfähig und hat einen bildsamen Zustand. Bei der klassischen Sandgießerei ist der Sand mit feinem Ton bzw. Bentonit umhüllt oder vermischt. Das Sand-Ton-Gemisch wird mit Wasser vermengt. Man spricht hier von tongebundenem oder bentonit-gebundenem Sand. Dieser feuchte Sand wird häufig auch Grünsand bezeichnet (Mittelhochdeutsch: grün = feucht).

Der Sand wird um das Modell herum geschüttet und verdichtet. Nach der Verdichtung haftet der Sand an der Innenwand des Formkastens und bildet die Modellkontur negativ ab.

Je detailreicher das Modell ist, desto genauer bzw. sorgfältiger muss der Sand um das Modell herum geschüttet und verdichtet werden.

In dem aus der Praxis bekannten Stand der Technik wird die Verdichtung ungeachtet des Modells und der Kontur über einen den Formkasten überdeckenden großen Kopf mit Verdichtungszylindern vorgenommen. Dies führt dazu, dass der Sand oberhalb des Modells stärker verdichtet wird als der Sand seitlich des Modells, nämlich aufgrund der größeren Verdichtungsstrecke auf den Seiten. Letztendlich wurde bisher nicht darauf geachtet, wie sich die Anwesenheit des Modells im Formkasten auf die Verdichtung des Formsands um das Modell herum auswirkt. Es wurde ohne Berücksichtigung der Kontur des Modells unidirektional verdichtet.

Entsprechend den voranstehenden Ausführungen ist man bei großen Werkstücken, insbesondere bei Werkstücken mit komplexer Oberflächenstruktur, von dem zuvor erläuterten Grünsandverfahren abgegangen. An Stelle der Verwendung von Grünsand ist es möglich, dem Formsand ein chemisches Bindemittel beizumengen, welches unter Temperatureinwirkung reagiert bzw. aushärtet. So lassen sich bei nur geringen Drücken unter Temperatureinwirkung stabile Gussformen herstellen, wobei dieses Verfahren (im engl. "no-bake-molds") aufgrund der verwendeten chemischen Bindemittel umweltbelastend ist, nämlich aufgrund der Vermischung von Sand und Bindemittel. Der Einsatz von Formsand mit Bindemittel wird regelmäßig dadurch gerechtfertigt, dass bei großen Formen und entsprechend großen Formkästen eine homogene Verdichtung des Grünsands zur Definition der Form nicht mehr zuverlässig möglich ist.

EP 295 472 A2 **(BMD)** zeigt ein Verfahren und damit auch eine Vorrichtung zum Verdichten von Formsand in Formkästen mit eingelegten Modellen. Zudem hat diese Schrift auch einen Verdichtungskopf mit mehreren, unabhängig arbeitenden Verdichtungsstempeln (auch Zylinder), die den Formsand "unter Beachtung der Kontur" (der Maße des Modells) verdichten, weil sie entweder über eine Steuereinrichtung unterschiedlich bewegbar sind oder entsprechend dem Druck "nachgeben" können.

So auch JP 2003 205347**,** JP S57 142743 A**,** JP S60 115346 A **und** US 4,976,303**.** Hierbei ist der Verdichtungskopf gerade so viel kleiner als der Formkasten, dass der gesamte Bereich des Formkastens mit seinem Grünsand auf einmal verdichtet werden kann.

**Der Erfindung liegt die Aufgabe zugrunde,** ein Verfahren und eine Vorrichtung zum Herstellen einer Gussform für den Sandguss zu schaffen, so dass ungeachtet der Größe des Modells oder des zu gießenden Werkstücks und ungeachtet komplexer Konturen oder Oberflächen die "klassische" Grünsandmethode zur Herstellung der Gussform anwendbar ist, und dies bei hinreichend guter Qualität der Gussform. Der Einsatz von chemischen Bindemitteln soll vermieden werden.

Voranstehende Aufgabe ist als Verfahren durch die Merkmale des Anspruchs 1 gelöst. Die Verdichtung des Formsandes erfolgt zonal (bereichsweise), und zwar unter Beachtung der Kontur oder der Maße des Modells.

Die erfindungsgemäße Vorrichtung löst die voranstehende Aufgabe durch die Merkmale des nebengeordneten Anspruchs 12. Danach erfolgt die Verdichtung des Formsandes um das Modell herum zonal (bereichsweise), unter Beachtung der Kontur bzw. der Maße des Modells, wobei eine Verdichtungseinheit einen mehrere Verdichtungszylinder umfassenden Verdichtungskopf aufweist und verfahrbar ist (positionierbar und lageveränderbar). Eine projizierte Fläche der Verdichtungseinheit ist kleiner als eine Grundfläche des Formkastens, wenn dieser mit dem Modell in der Vorrichtung zur Verdichtung des Formsands positioniert ist.

Erfindungsgemäß ist erkannt worden, dass es möglich ist, auch bei großen, komplexen Modellen bzw. zu gießenden Werkstücken die Grünsandmethode anzuwenden, wonach der feuchte Formsand (auch "Grünsand" genannt) ohne chemische Bindemittel um das Modell herum gefüllt und verdichtet und dadurch zur Gussform verfestigt wird. Dies ist dadurch möglich, dass die Kontur bzw. die Maße des in den Formkasten eingelegten Modells beim Einfüllen und Verdichten des Formsandes berücksichtigt wird.

Entgegen bisheriger Gepflogenheiten wird der im Formkasten befindliche Formsand nicht gleichmäßig über die gesamte Oberfläche hinweg verdichtet. Vielmehr werden Bereiche berücksichtigt, in denen sich das Modell befindet, im Gegensatz zu Bereichen, die bis zum Boden des Formkastens ausschließlich mit Formsand gefüllt sind, frei jedweder sonstiger Teile. In den letztgenannten Bereichen lässt sich der Formsand bezogen auf das Volumen des Formkastens wesentlich stärker verdichten als in denjenigen Bereichen, in denen sich das Modell befindet.

Mit der erfindungsgemäßen Lehre wird die Wirkung beansprucht, dass der Formsand bereichsweise unterschiedlich mit Presskraft beaufschlagt wird, so wie es die anzustrebende Klopf- oder Pressdichte des Sandes zulässt, ausgehend von einer ursprünglichen Schüttdichte (Anspruch 9).

Zur Realisierung des erfindungsgemäßen Verfahren ist es denkbar, dass der Formsand allmählich, quasi Schicht für Schicht, in den Formkasten gefüllt wird, was zunächst um das Modell herum stattfindet, sukzessive so lange, bis das gesamte Modell in den zu verdichtenden Formsand eingebettet ist (Anspruch 10). Danach folgen Schichten darüber, wobei der Situation Rechnung zu tragen ist, dass Sandschichten oberhalb des Modells ein geringeres Volumen ausmachen als diejenigen Sandschichten, die sich seitlich des Modells befinden. Entsprechend werden die zur Verdichtung erforderlichen Presskräfte und Hübe ausgelegt (Anspruch 11).

Die Verdichtung des Formsandes erfolgt über eine Verdichtungseinheit, die einen oder mehrere Verdichtungszylinder umfasst. Die Verdichtungszylinder können den gleichen (Anspruch 3) oder unterschiedlichen Durchmesser haben, wobei Verdichtungszylinder mit unterschiedlichen Durchmessern geeignet sind, bereichsweise unterschiedlich starke Verdichtungen des Formsandes herbeizuführen.

Die Verdichtung erfolgt in mehreren aufeinanderfolgenden Verdichtungshüben (Anspruch 1), nämlich dadurch, dass über die Verdichtungszylinder eine Art Stampfen des Formsandes realisiert wird, und zwar seitlich des jeweiligen Modells zu einer stärkeren Verdichtung führend als im Bereich der Konturen des Modells.

Auch ist es denkbar, dass das Befüllen des Formkastens und das Verdichten in mehreren vorzugsweise abwechselnden Arbeitsschritten erfolgt (Anspruch 5), dahingehend, dass nach einer gewissen Verdichtung weiterer Formsand in den Formkasten nachgefüllt wird, der darauf folgend abermals verdichtet wird.

In vorteilhafter Weise wird nach einzelnen zonalen oder lokalen Verdichtungshüben Formsand gezielt nachgefüllt, nämlich dort, wo in Ermangelung eines unter dem Formsand liegenden Modells mehr Masse an Formsand verdichtbar ist, nämlich aufgrund des zur Verfügung stehenden Volumens (Anspruch 6).

Unter Berücksichtigung der erfindungsgemäßen Lehre hat die die Verdichtungszylinder umfassende Verdichtungseinheit nicht etwa die Größe des Formkastens. Ganz im Gegenteil hat die Verdichtungseinheit mit den Verdichtungszylindern eine relativ kleine Ausführung, nämlich entsprechend der Anzahl der Verdichtungszylinder, und wird über ein Portal, eine Brücke oder einen Roboter über dem Formkasten positioniert und im Bereich des Formkastens lageverändert (Anspruch 12).

So lässt sich die Verdichtungseinheit im Bereich des Formkastens im Raum bewegen, wobei die Verdichtungseinheit insgesamt in Richtung des Formsandes und ein jeder Verdichtungszylinder, für sich gesehen, in Richtung des Formsandes im Sinne eines Verdichtungshubs bewegbar ist. Jede beliebige Raum-Koordinate lässt sich über das Portal oder einen Roboter ansteuern, so dass an vorgebaren Stellen unterschiedliche Verdichtungshübe möglich sind (Anspruch 4).

Die Steuerung der Verdichtungseinheit und somit der einzelnen Verdichtungszylinder kann über einen Rechner/Prozessor erfolgen, wobei das Steuerungsprogramm bzgl. der Presskraft und des Hubs (Anspruch 8), auch bzgl. der Anzahl der Hübe, die Kontur des Modells berücksichtigt, insbesondere auch berücksichtigt, welche Strecke vom Boden des Formkastens aus gerechnet zum Befüllen und zur Verdichtung zur Verfügung steht, jeweils reduziert um die Maße des eingelegten Modells. Eine optimale Verdichtung des Formsands um das Modell herum ist nach dem erfindungsgemäßen Verfahren möglich, und zwar ungeachtet der Größe und Ausgestaltung des Modells und somit auch ungeachtet der Größe des Formkastens, unter Nutzung der beispielsweise von einem Portal getragenen Verdichtungseinheit.

Durch multiple einzelne Verdichtungshübe kommt die Verdichtung einem händischen Stampfen sehr nahe, wie es früher bei händischer Verdichtung des Formsandes um das jeweilige Modell sattgefunden hat, damals nach Augenmaß und Gefühl.

Die erfindungsgemäße Vorrichtung nutzt das erfindungsgemäße Verfahren, wobei eine Verdichtungseinheit einen mehrere Verdichtungszylinder umfassenden Verdichtungskopf aufweist. Die projizierte Fläche der Verdichtungseinheit ist kleiner als die Grundfläche des Formkastens, da nämlich die Verdichtungseinheit von einem Portal, einer Brücke oder einem Roboter getragen sein kann, um die Verdichtungseinheit über dem Formkasten an beliebiger Stelle zu positionieren und auch in der Lage zu verändern, entsprechend einem vorgebaren Verdichtungsprogramm zur Betätigung der Verdichtungszylinder.

Der Verdichtungskopf ist im Raum, das heißt dreidimensional, verfahrbar und über dem Formkasten beliebig positionierbar, um von jeder Position aus jeden einzelnen Verdichtungszylinder mit vorgebbarer Verdichtungskraft und vorgebbarem Hub betätigen bzw. auslösen zu können.

Des Weiteren ist wesentlich, dass jeder der Zylinder, ungeachtet der Position des Kopfes gegenüber dem Formkasten, vertikal verfahrbar ist, um nämlich den Verdichtungshub auszuüben (Anspruch 13).

In vorteilhafter Weise sind die Zylinder der Verdichtungseinheit entsprechend einer Matrix symmetrisch angeordnet und können einzeln und/oder gemeinsam, je nach Bedarf, betätigt werden, und zwar mit unterschiedlichen Hüben und unterschiedlicher Presskraft.

Es sei darauf hingewiesen, dass eine verwendete Hydraulik dem Portal, der Brücke oder dem Roboter zugeordnet (und davon getragen) sein kann, wodurch die Verdichtungseinheit getragen und positioniert wird (Anspruch 15). Eine kompakte Bauweise ist dadurch möglich.

Es gibt nun verschiedene Möglichkeiten, die Lehre der vorliegenden Erfindung in vorteilhafter Weise auszugestalten und weiterzubilden. Dazu ist auf die nachfolgende Erläuterung eines bevorzugten Ausführungsbeispiels der Erfindung anhand der Zeichnung zu verweisen. In Verbindung mit der Erläuterung der bevorzugten Ausführungsbeispiele der Erfindung anhand der Zeichnung werden auch im Allgemeinen bevorzugte Ausgestaltungen und Weiterbildungen der Lehre erläutert.

In der Zeichnung zeigen ...
Fig. 1 in einer schematischen Ansicht die prinzipielle Anordnung eines Modells in einem Formkasten, wobei Formsand um das Modell herum gefüllt und verdichtet wird.
Fig. 2 in einer schematischen Ansicht ein Ausführungsbeispiel einer erfindungsgemäßen Vorrichtung, deren Verdichtungseinheit oberhalb und entlang eines Formkastens positionierbar ist.
Fig. 3 in einer schematischen Aufsicht die Vorrichtung aus Figur 2.
Fig. 4 in einer schematischen Vorderansicht die Vorrichtung aus Figur 2.

Figur 1 zeigt in einer stark schematisierten Ansicht die prinzipielle Anordnung eines Modells 1 in einem Formkasten 2. Nach Positionierung des Modells 1 wird der Formkasten 2 sukzessive mit Formsand 3 (genannt Grünsand) befüllt, wobei der Formsand 3 um das Modell 1 herum zu einer stabilen, zum Gießen geeigneten Form verdichtet wird.

Durch die Pfeile 4 ist angedeutet, dass die Verdichtung des Formsandes 3 zonal bzw. bereichsweise erfolgt, und zwar über in Figur 1 nicht gezeigte Zylinder, und zwar unter Beachtung der Kontur bzw. der Maße des Modells 1. Insoweit wird berücksichtigt, ob der Formsand 3 sich vom Formkastengrund 5 durchgehend nach oben erstreckt oder ob der Formsand 3 sich von der Oberfläche des Modells 1 nach oben erstreckt, nämlich um eine weitaus geringere Strecke als vom Formkastengrund 5 aus.

Figur 2 zeigt in einer schematischen Ansicht den grundsätzlichen Aufbau eines Ausführungsbeispiels einer erfindungsgemäßen Vorrichtung zum Herstellen einer Gussform für den Sandguss, wobei das Modell 1 entsprechend der Darstellung in Figur 1 in einem Formkasten 2 positioniert ist. Zur Verdichtung des in den Formkasten 2 gefüllten bzw. zu füllenden Formsandes ist eine pneumatisch betriebene Verdichtungseinheit 6 vorgesehen, die einen Verdichtungskopf 7 mit mehreren Verdichtungszylindern 8 umfasst.

Figur 2 lässt erkennen, dass die Verdichtungseinheit 6 einem Portal 9 zugeordnet ist bzw. von diesem getragen wird. Das Portal 9 ist entlang einer Führungseinrichtung 10 linear entlang dem Formkasten 2 horizontal verfahrbar.

Der gesamte Verdichtungskopf 7 ist mit den Verdichtungszylindern 8 am Portal 9 quer zur Führungseinrichtung 10 verfahrbar, nämlich entlang einer Portalführung 11.

Außerdem ist der Verdichtungskopf 7 am Portal 9 vertikal verfahrbar, wobei jeder der Verdichtungszylinder 8, jeweils für sich gesehen in Verdichtungsrichtung verlagerbar bzw. verfahrbar ist.

Entsprechend den voranstehenden Ausführungen wird deutlich, dass die Größe bzw. Längserstreckung des Formkastens 2, auch dessen Höhe, kaum mehr eine Rolle spielt. So lässt sich die Verdichtungseinheit 6 mit dem Verdichtungskopf 7 bzw. den einzelnen Verdichtungszylindern 8 beliebig über den Formkasten 2 hinweg verfahren, wobei sich die Verdichtungszylinder 8 zum Verdichten des Formsandes positionieren lassen, und zwar unter Berücksichtigung der Kontur bzw. der Maße des Modells.

Figur 2 lässt des weiteren erkennen, dass die Hydraulik 12 dem Portal 9 zugeordnet ist, nämlich vom Portal 9 getragen wird. Eine kompakte Bauweise ist dadurch möglich.

Auch ist es denkbar, dass die Führungseinrichtung 10, an bzw. in der das Portal 9 geführt wird, in der Breite verstellbar ist, um nämlich unterschiedliche Portale zum Einsatz zu bringen oder um breitenverstellbare Portale nutzen zu können.

Auch könnte die Führungseinrichtung 10, für sich gesehen, höhenverstellbar sein, um eine optimale Anpassung an die Höhe eines zwischen den Führungselementen 13 der Führungseinrichtung 10 zu positionierenden Formkastens 2 vornehmen zu können.

Der Antrieb aller zuvor genannten Möglichkeiten kann pneumatisch und/oder elektrisch sein. Ein hydraulischer Antrieb ist ebenfalls denkbar.

Figur 3 zeigt die Vorrichtung aus Figur 2 in einer schematischen Draufsicht, wobei dort ebenfalls der Formkasten 2 erkennbar ist.

Die Portalführung 11 ist als Quertraverse ausgeführt. Der Verdichtungskopf 7 umfasst mehrere matrixartig angeordnete Verdichtungszylinder 8, die zur Verdichtung des im Formkastens 2 befindlichen Formsands 3 dienen.

Figur 4 zeigt die Vorrichtung aus Figur 2 in einer schematischen Vorderansicht, die ebenfalls den Formkasten 2 erkennen lässt. Darin ist das Modell 1 positioniert und ist dieses von zu verdichtendem Formsand 3 überdeckt. Außerdem zeigt Figur 4 eine auf den eigentlichen Formkasten 2 aufgesetzte Einfüllhilfe 14 im Sinne eines Kopfes, in den hinein die Verdichtungszylinder 8 des Verdichtungskopfes 7 bzw. der Verdichtungseinheit 6 bei alternierender Druckbeaufschlagung hinein ragen.

Die Pfeile 15 deuten die Höhenverstellbarkeit der Führungselemente 13 an.

Hinsichtlich weiterer vorteilhafter Ausgestaltungen der erfindungsgemäßen Vorrichtung wird zur Vermeidung von Wiederholungen auf den allgemeinen Teil der Beschreibung sowie auf die beigefügten Ansprüche verwiesen.

Schließlich sei ausdrücklich darauf hingewiesen, dass die voranstehend beschriebenen Ausführungsbeispiele der erfindungsgemäßen Vorrichtung die beanspruchten Lehre nicht auf das oder die Ausführungsbeispiele einschränkt.

## Patentansprüche

1. **Verfahren zum Herstellen** einer Formsandform als Gussform zur Aufnahme eines vergiessbaren Werkstoffs, wobei ein Modell (1) in einem Formkasten (2) positioniert und der Formkasten mit Formsand (3) befüllt wird und wobei der Formsand (3) um das Modell (1) herum zu einer stabilen, zum Gießen geeigneten Form so verdichtet wird (4),
- dass die Verdichtung (4) des Formsandes (3) zonal über mehrere Verdichtungszylinder (8) eines Verdichtungskopfs (7) einer Verdichtungseinheit (6) erfolgt;
- wobei die Verdichtung (4) unter Beachtung der Kontur des Modells (1) erfolgt;
- und die Verdichtungseinheit (6) nicht in der Größe des Formkastens (2), sondern kleiner so ausgebildet ist, dass eine projizierte Fläche der Verdichtungseinheit kleiner als eine Grundfläche des Formkastens (2) ist; und die Verdichtungszylinder (8) über ein Portal (9), eine Brücke oder einen Roboter über dem Formkasten (2) positioniert und im Bereich des Formkastens lageverändert werden, wobei die Verdichtung des Formsands (3) im Formkasten (2) in mehreren aufeinander folgenden Verdichtungshüben erfolgt.

2. Verfahren nach Anspruch 1, wobei ein mehrfaches Verdichten an unterschiedlichen Stellen des Formkastens (2) erfolgt.

3. Verfahren nach Anspruch 1 oder 2, wobei die Verdichtungszylinder (8) einen jeweils gleichen Durchmesser haben.

4. Verfahren nach einem der Ansprüche 1 bis 3, wobei die Verdichtungseinheit (6) im Bereich des Formkastens im Raum bewegt wird und die Verdichtungseinheit insgesamt in Richtung des Formsandes (3) und ein jeder Verdichtungszylinder (8), für sich gesehen, in Richtung des Formsandes (3) als Verdichtungshub bewegt wird, wobei jede beliebige Raum-Koordinate über das Portal (9) oder einen Roboter ansteuerbar ist, so dass an vorgebaren Stellen unterschiedliche Verdichtungshübe möglich sind.

5. Verfahren nach einem der Ansprüche 1 bis 4, wobei das Befüllen des Formkastens und das Verdichten in abwechselnden Arbeitsschritten erfolgt.

6. Verfahren nach einem der Ansprüche 1 bis 5, wobei nach einzelnen zonalen Verdichtungshüben Formsand (3) so in den Formkasten (2) nachgefüllt wird, dass dort, wo in Ermangelung eines unter dem Formsand (3) liegenden Modells (1) mehr Masse an Formsand verdichtbar ist, nämlich aufgrund des zur Verfügung stehenden Volumens, Formsand nachgefüllt wird.

7. Verfahren nach einem der vorigen Ansprüche, wobei die zum Gießen geeignete Form eine Teilform ist, insbesondere eine Formhälfte.

8. Verfahren nach einem der vorigen Ansprüche, wobei eine Steuerung der Verdichtungseinheit (6) und der einzelnen Verdichtungszylinder (8) über einen Rechner erfolgt, und ein Steuerungsprogramm die Presskraft und den Hub der Verdichtungszylinder (8) unter Berücksichtigung der Kontur des Modells (1) einstellt.

9. Verfahren nach einem der vorigen Ansprüche, wobei der Formsand (3) bereichsweise unterschiedlich mit Presskraft beaufschlagt wird, so wie es eine anzustrebende Klopf- oder Pressdichte des Formsands zulässt, ausgehend von einer ursprünglichen Schüttdichte.

10. Verfahren nach einem der vorigen Ansprüche, wobei der Formsand (3) allmählich in den Formkasten gefüllt wird, insbesondere Schicht für Schicht, zunächst um das Modell herum, dann so lange, bis das gesamte Modell (1) in den zu verdichtenden Formsand eingebettet ist, gefolgt von Schichten darüber, wobei Formsandschichten oberhalb des Modells ein geringeres Volumen ausmachen als diejenigen Formsandschichten, die sich seitlich des Modells (1) befinden.

11. Verfahren nach dem vorigen Anspruch 10, wobei zur Verdichtung (4) erforderliche Presskräfte und Hübe entsprechend ausgelegt werden.

12. **Vorrichtung** zum Herstellen einer Sandform für den Guss eines vergiessbaren Werkstoffs, wobei ein Modell (1) in einem Formkasten (2) positionierbar ist und der Formkasten mit Formsand füllbar ist, und die Vorrichtung ausgebildet und angepasst, den eingefüllten Formsand (3) um das Modell (1) herum zu einer stabilen, zum späteren Gießen geeigneten Form zu verdichten;
die Vorrichtung
mit einer Verdichtungseinheit (6;7,8), die einen Verdichtungskopf als Kopf (7) aufweist, der mehrere Verdichtungszylinder (8) umfasst;
wobei
eine projizierte Fläche der Verdichtungseinheit (6; 7, 8) kleiner ist als eine Grundfläche des Formkastens (2), wenn mit dem Modell (1) in der Vorrichtung zur Verdichtung positioniert;
die Verdichtungseinheit (6) ein Portal (9), eine Brücke oder einen Roboter umfasst, um über dem Formkasten (2) positionierbar und
lageveränderbar zu sein, wobei der Verdichtungskopf (7) im Raum, also dreidimensional, verfahrbar ist und über dem Formkasten (2) beliebig positionierfähig ist;
wodurch der Formsand um das Modell (1) herum zonal verdichtbar ist,
unter Beachtung einer Kontur des Modells (1).

13. Vorrichtung nach Anspruch 12, wobei jeder der Verdichtungszylinder (8) ungeachtet einer Position des Verdichtungskopfs (7) gegenüber dem Formkasten (2) vertikal verfahrbar ist.

14. Vorrichtung nach Anspruch 12 oder 13, wobei die Verdichtungszylinder (8) entsprechend einer Matrix symmetrisch im Verdichtungskopf (7) angeordnet sind.

15. Vorrichtung nach einem der vorigen Ansprüche 12 bis 14, wobei eine Hydraulik (12) dem Portal (9), Brücke oder Roboter zugeordnet ist und davon getragen ist, und die Verdichtungseinheit (6) von Portal (9), Brücke oder Roboter getragen wird und positionierbar ist.

## Claims

1. **A method for producing** a moulding sand mould as a casting mould for receiving a castable material, wherein a pattern (1) is positioned in a moulding box (2) and the moulding box is filled with moulding sand (3), and wherein the moulding sand (3) is compacted (4) around the pattern (1) to form a stable mould suitable for casting,
- wherein the compaction (4) of the moulding sand (3) takes place zonally by a plurality of compaction cylinders (8) of a compaction head (7) of a compaction unit (6);
- wherein the compaction (4) is carried out while respecting the contour of the model (1);
- and the compaction unit (6) is not designed in the size of the moulding box (2) but smaller such that a projected area of the compaction unit is smaller than a base area of the moulding box (2); and the compaction cylinders (8) are positioned above the moulding box (2) with a portal (9), a bridge or a robot and their position is changed in the area of the moulding box, wherein the compaction of the moulding sand (3) in the moulding box (2) takes place in several successive compaction strokes.

2. Process according to claim 1, whereby multiple compaction takes place at different points in the moulding box (2).

3. Method according to claim 1 or 2, wherein the compression cylinders (8) each have the same diameter.

4. A method according to one of claims 1 to 3, wherein the compaction unit (6) is moved in space in the region of the moulding box and the compaction unit as a whole is moved in the direction of the moulding sand (3) and each compaction cylinder (8), viewed individually, is moved in the direction of the moulding sand (3) as a compaction stroke, wherein any desired spatial coordinate can be controlled via the portal (9) or a robot, so that different compaction strokes are possible at predeterminable points.

5. Process according to one of claims 1 to 4, wherein the filling of the moulding box and the compacting is carried out in alternating working steps.

6. Method according to one of claims 1 to 5, wherein after individual zonal compaction strokes moulding sand (3) is refilled into the moulding box (2) in such a way that where, in the absence of a model (1) lying below the moulding sand (3), more mass of moulding sand can be compacted, namely on account of the available volume, moulding sand is refilled.

7. Method according to one of the previous claims, wherein the mould suitable for casting is a partial mould, in particular a mould half.

8. Method according to one of the previous claims, wherein a control of the compression unit (6) and of the individual compression cylinders (8) is effected by means of a computer, and a control program adjusts the pressing force and the stroke of the compression cylinders (8) taking into account the contour of the model (1).

9. Method according to one of the previous claims, wherein the moulding sand (3) is subjected to different pressing forces in different areas, as is permitted by the desired tapping or pressing density of the moulding sand, starting from an original bulk density.

10. Method according to one of the previous claims, in which the moulding sand (3) is gradually filled into the moulding box, in particular layer by layer, first around the pattern, then until the entire pattern (1) is embedded in the moulding sand to be compacted, followed by layers above it, moulding sand layers above the pattern having a smaller volume than those moulding sand layers which are located to the side of the pattern (1)

11. Method according to the previous claim 10, whereby the pressing forces and strokes required for compaction (4) are designed accordingly.

12. **Apparatus** for producing a sand mould for casting a castable material, wherein a pattern (1) can be positioned in a moulding box (2) and the moulding box can be filled with moulding sand, and the apparatus is designed and adapted to compact the filled moulding sand (3) around the pattern (1) to form a stable mould suitable for subsequent casting;
the apparatus
having a compression unit (6; 7, 8) which has a compression head as a head (7) which comprises a plurality of compression cylinders (8);
wherein
a projected area of said compaction unit (6; 7, 8) is smaller than a base area of said flask (2) when positioned with said pattern (1) in said apparatus for compaction;
the compaction unit (6) comprises a portal (9), a bridge or a robot in order to be positionable and position-variable over the moulding box (2),
wherein the compaction head (7) is movable in space, i.e. three-dimensionally, and can be arbitrarily positioned over the moulding box (2);
whereby the moulding sand is compactable zonally around the model (1),
while respecting a contour of the model (1).

13. Apparatus according to claim 12, wherein each of the compaction cylinders (8) is vertically movable relative to the moulding box (2) irrespective of a position of the compaction head (7).

14. Apparatus according to claim 12 or 13, wherein the compression cylinders (8) are arranged symmetrically in the compression head (7) according to a matrix.

15. Apparatus according to one of the previous claims 12 to 14, wherein a hydraulic unit (12) is associated with the gantry (9), bridge or robot and is carried thereby, and the compaction unit (6) is carried by the gantry (9), bridge or robot and is positionable.

## Revendications

1. **Procédé de fabrication** d'un moule en sable de moulage comme moule de coulée pour recevoir un matériau coulable, dans lequel un modèle (1) est positionné dans un châssis de moulage (2) et le châssis de moulage est rempli de sable de moulage (3), et dans lequel le sable de moulage (3) est compacté (4) autour du modèle (1) pour former un moule stable approprié pour la coulée,
- en ce que le compactage (4) du sable de moulage (3) s'effectue par zone par l'intermédiaire de plusieurs cylindres de compactage (8) d'une tête de compactage (7) d'une unité de compactage (6) ;
- où le compactage (4) est effectué en respectant le contour du modèle (1) ;
- et l'unité de compactage (6) n'est pas conçue dans la taille du châssis de moulage (2) mais plus petite de telle sorte qu'une surface projetée de l'unité de compactage est plus petite qu'une surface de base du châssis de moulage (2) ; et les cylindres de compactage (8) sont positionnés au-dessus du châssis de moulage (2) au moyen d'un portail (9), d'un pont ou d'un robot et leur position est modifiée dans la zone du châssis de moulage, dans lequel le compactage du sable de moulage (3) dans le châssis de moulage (2) a lieu en plusieurs courses de compactage successives.

2. Procédé selon la revendication 1, dans lequel un compactage multiple a lieu en différents points du caisson de moulage (2).

3. Procédé selon la revendication 1 ou 2, dans laquelle les cylindres de compression (8) ont chacun le même diamètre.

4. Procédé selon l'une des revendications 1 à 3, dans lequel l'unité de compactage (6) est déplacée dans l'espace dans la zone du châssis de moulage et l'unité de compactage dans son ensemble est déplacée en direction du sable de moulage (3) et chaque cylindre de compactage (8), vu individuellement, est déplacé en direction du sable de moulage (3) sous la forme d'une course de compactage, dans lequel toute coordonnée spatiale souhaitée peut être commandée par le portail (9) ou un robot, de sorte que différentes courses de compactage sont possibles à des points pouvant être prédéterminés.

5. Procédé selon l'une des revendications 1 à 4, selon lequel le remplissage du châssis de moulage et le compactage sont effectués en alternant les étapes de travail.

6. Procédé selon l'une des revendications 1 à 5, dans lequel, après des courses de compactage zonales individuelles, du sable de moulage (3) est rechargé dans le châssis de moulage (2) de telle sorte que, si, en l'absence d'un modèle (1) se trouvant sous le sable de moulage (3), une plus grande masse de sable de moulage peut être compactée, c'est-à-dire en raison du volume disponible, le sable de moulage est rechargé.

7. Procédé selon l'une des revendications précédentes, dans lequel le moule adapté à la coulée est un moule partiel, en particulier une moitié de moule.

8. Procédé selon l'une des revendications précédentes, dans lequel une commande de l'unité de compression (6) et des différents cylindres de compression (8) est effectuée au moyen d'un ordinateur, et un programme de commande ajuste la force de pression et la course des cylindres de compression (8) en tenant compte du contour du modèle (1).

9. Procédé selon l'une des revendications précédentes, dans lequel le sable de moulage (3) est soumis à des forces de pression différentes dans des zones différentes, comme le permet la densité de taraudage ou de pression souhaitée du sable de moulage, en partant d'une densité apparente d'origine.

10. Procédé selon l'une des revendications précédentes, dans lequel le sable de moulage (3) est progressivement rempli dans le châssis de moulage, en particulier couche par couche, d'abord autour du modèle, puis jusqu'à ce que l'ensemble du modèle (1) soit noyé dans le sable de moulage à compacter, puis par couches au-dessus de celui-ci, les couches de sable de moulage au-dessus du modèle ayant un volume inférieur à celui des couches de sable de moulage qui sont situées sur le côté du modèle (1)

11. Procédé selon la revendication précédente 10, selon laquelle les forces de pression et les courses nécessaires au compactage (4) sont conçues en conséquence.

12. **Appareil** pour la fabrication d'un moule en sable pour le coulage d'un matériau coulable, dans lequel un modèle (1) peut être positionné dans un châssis de moulage (2) et le châssis de moulage peut être rempli de sable de moulage, et l'appareil est conçu et adapté pour compacter le sable de moulage rempli (3) autour du modèle (1) pour former un moule stable approprié pour le coulage ultérieur;
l'appareil
avec une unité de compression (6 ; 7, 8) qui possède une tête de compression comme tête (7) qui comprend une pluralité de cylindres de compression (8);
où
une surface projetée de ladite unité de compactage (6 ; 7, 8) est plus petite qu'une surface de base dudit flacon (2) lorsqu'il est positionné avec ledit motif (1) dans ledit appareil de compactage;
l'unité de compactage (6) comprend un portail (9), un pont ou un robot afin d'être positionnée et variable en position au-dessus du caisson de moulage (2), dans lequel la tête de compactage (7) est mobile dans l'espace, c'est-à-dire en trois dimensions, et peut être positionnée à volonté au-dessus du caisson de moulage (2);
par lequel le sable de moulage peut être compacté par zones autour du modèle (1), tout en respectant un contour du modèle (1).

13. Appareil selon la revendication 12, dans lequel chacun des cylindres de compactage (8) est mobile verticalement par rapport au châssis de moulage (2), quelle que soit la position de la tête de compactage (7).

14. Appareil selon la revendication 12 ou 13, dans lequel les cylindres de compression (8) sont disposés symétriquement dans la tête de compression (7) selon une matrice.

15. Appareil selon l'une des revendications précédentes 12 à 14, dans lequel une unité hydraulique (12) est associée au portail (9), au pont ou au robot et est portée par ceux-ci, et l'unité de compactage (6) est portée et positionnable par le portail (9), le pont ou le robot.
